# FASCICULE DE BREVET EUROPEEN

(11) **EP 3 769 159 B1**
(45) Date de publication et mention de la délivrance du brevet: **30.07.2025**
(21) Numéro de dépôt: 19713739.1
(22) Date de dépôt: 21.03.2019
(51) Int. Cl.: G04B 13/00, G04B 19/02

(54) **SYSTÈME HORLOGER DE TRANSMISSION**
ZEITMESSENDES ÜBERTRAGUNGSSYSTEM
TIME-KEEPING TRANSMISSION SYSTEM

(30) Priorité: 21.03.2018 CH 3832018
(43) Date de publication de la demande: 27.01.2021
(73) Titulaire: Bulgari Horlogerie S.A., 2000 Neuchâtel (CH)
(72) Inventeur: ROCHAT, Jeanne, 1348 Le brassus (CH); DE BIASE, Alfredo, 1347 Le Sentier (CH)
(74) Mandataire: Moinas & Savoye SARL
(86) Numéro de dépôt international: PCT/EP2019/057049
(87) Numéro de publication internationale: WO 2019/180119

(56) Documents cités:
- EP-A1- 3 104 232
- CH-A2- 712 477
- CH-B5- 572 235
- CN-A- 104 776 193
- US-A- 4 207 777
- SHIH-NUNG WEI ET AL: "A range extending delay-recycled clock skew-compensation and/or duty-cycle-correction circuit", VLSI DESIGN, AUTOMATION, AND TEST (VLSI-DAT), 2012 INTERNATIONAL SYMPOSIUM ON, IEEE, 23 April 2012 (2012-04-23), pages 1 - 4, XP032449306, ISBN: 978-1-4577-2080-2, DOI: 10.1109/VLSI-DAT.2012.6212634
- SHAO-KU KAO ET AL: "A Wide-Range All-Digital Duty Cycle Corrector with a Period Monitor", 2007 IEEE CONFERENCE ON ELECTRON DEVICES AND SOLID-STATE CIRCUITS : [EDSSC 2007] ; TAINAN, TAIWAN, 20 - 22 DECEMBER 2007, IEEE SERVICE CENTER, PISCATAWAY, NJ, USA, 20 December 2007 (2007-12-20), pages 349 - 352, XP031229793, ISBN: 978-1-4244-0636-4
- AKRAM MUHAMMAD ABRAR ET AL: "All digital duty-cycle corrector for integrated phase noise improvement in phase-locked loop", ANALOG INTEGRATED CIRCUITS AND SIGNAL PROCESSING, SPRINGER NEW YORK LLC, US, vol. 101, no. 3, 18 October 2019 (2019-10-18), pages 641 - 649, XP036931303, ISSN: 0925-1030, [retrieved on 20191018], DOI: 10.1007/S10470-019-01554-3
- YI-MING WANG ET AL: "A compact delay-recycled clock skew-compensation and/or duty-cycle-correction circuit", SOC CONFERENCE (SOCC), 2011 IEEE INTERNATIONAL, IEEE, 26 September 2011 (2011-09-26), pages 42 - 47, XP032000244, ISBN: 978-1-4577-1616-4, DOI: 10.1109/SOCC.2011.6085073

## Description

L'invention concerne un système horloger de transmission mécanique. L'invention concerne aussi un mécanisme horloger comprenant un tel système. L'invention concerne également une pièce d'horlogerie comprenant un tel système ou un tel mécanisme horloger.

Dans les pièces d'horlogerie, il est important que les éléments indiquant des informations horaires ou dérivées de l'heure ne soient pas l'objet de mouvements incontrôlés dus à des mouvements du porteur de la pièce d'horlogerie ou à des chocs subis par la pièce d'horlogerie ou à l'orientation de la pièce d'horlogerie. En résumé, il est important que les mouvements des éléments indiquant des informations horaires ou dérivées de l'heure ne soient pas dus à des accélérations subies par la pièce d'horlogerie.

Ceci est en particulier important lorsque l'élément indiquant une information horaire ou dérivée de l'heure présente une inertie importante, par exemple lorsque l'élément indiquant une information horaire ou dérivée de l'heure est un disque.

Ce problème ne se pose pas pour les éléments indiquant des informations horaires ou dérivées de l'heure qui sont solidaires ou fixés sur un mobile du rouage de finissage, car ces mobiles sont toujours maintenus sous tension du ressort moteur lors du fonctionnement de la pièce d'horlogerie.

Toutefois, pour les autres éléments indiquant des informations horaires ou dérivées de l'heure qui sont liés au rouage de finissage avec une transmission présentant des jeux de fonctionnements, il est nécessaire de prévoir des moyens pour éviter leurs mouvements intempestifs, en particulier leur chevrotement. Ainsi, par exemple, on peut prévoir une friction dans la transmission ou on peut prévoir d'indexer en position les éléments indiquant des informations horaires ou dérivées de l'heure à l'aide d'un sautoir.

De telles solutions consomment de l'énergie et nuisent à la chronométrie.

Le document CH712477A2 présente une pièce d'horlogerie munie d'un organe d'affichage et comprenant une tige de remontoir agencée pour occuper une position de correction de l'indication, un pignon coulant monté solidaire en rotation sur la tige de remontoir, un renvoi correcteur relié cinématiquement au pignon coulant quand la tige occupe la position de correction, et une bascule agencée pour pivoter d'une première position, dite position de correction lente, vers une deuxième position, dite position de correction rapide.

Le but de l'invention est de fournir un système de transmission permettant de remédier aux inconvénients mentionnés précédemment et d'améliorer les systèmes connus de l'art antérieur. En particulier, l'invention propose un système de transmission permettant d'éviter les mouvements intempestifs d'un élément indiquant des informations horaires ou dérivées de l'heure, sans consommation excessive d'énergie et sans nuire à la chronométrie.

Un système selon l'invention est défini par la revendication 8.

Différents modes de réalisation du système sont définis par les revendications dépendantes 9 à 14.

Un mécanisme selon l'invention est défini par la revendication 15.

Une pièce d'horlogerie selon l'invention est définie par la revendication 16.

Un procédé selon l'invention est défini par la revendication 1.

Les figures annexées représentent, à titre d'exemple, un mode de réalisation d'une pièce d'horlogerie selon l'invention.
La figure 1 est une vue schématique d'un mode de réalisation d'une pièce d'horlogerie, côté cadran.
La figure 2 est une vue schématique du mode de réalisation de la pièce d'horlogerie, cadran déposé.
Les figures 3 à 9 sont des vues d'un mode de réalisation d'un système de transmission mécanique du mode de réalisation de la pièce d'horlogerie.

Un mode de réalisation d'une pièce d'horlogerie 200 est décrit ci-après en référence aux figures 1 à 9. La pièce d'horlogerie est par exemple une montre, en particulier une montre bracelet. La pièce d'horlogerie comprend un mécanisme horloger, notamment un mouvement horloger mécanique 100. Le mouvement horloger est par exemple du type à remontage manuel ou du type à remontage automatique.

Le mouvement comprend par exemple un rouage de finissage entre un barillet et un oscillateur. Le rouage comprend par exemple une roue de 12 heures 7, notamment une roue de 12 heures au centre du mouvement, sur laquelle est fixée un élément d'affichage des heures, comme par exemple un disque 1 d'affichage des heures. Ce disque comprend par exemple un repère, comme un triangle ou une flèche, coopérant avec un limbe 3, notamment un limbe comprenant des index horaires 31, prévu sur le mouvement ou sur un cadran rapporté. Cette coopération permet l'indication des heures.

Dans ce mouvement, une chaussée 4 faisant partie du rouage de finissage fait un tour en 12 heures. Une roue 5 entraînant une roue 6 et la roue des heures est chassée sur la chaussée.

Dans ce mouvement, la roue 5 entraîne un élément d'affichage des minutes, comme par exemple un disque 2 d'affichage des minutes. Ce disque comprend par exemple un repère, comme un triangle ou une flèche, coopérant avec un limbe, notamment un limbe comprenant des index horaires, prévu sur le mouvement ou sur un cadran rapporté. Cette coopération permet l'indication des minutes. Le même limbe peut être utilisé pour l'indication des heures et l'indication des minutes. Le disque 2 est par exemple une couronne de disque.

L'entraînement du disque 2 par la roue 5 se fait via un ensemble de roues 8, 9, 10, 11 et 12. Les roues 5, 8, 9, 10 et 11 sont des roues dentées à dentures externes. La roue 12 est une couronne dentée à denture interne. Le disque 2 est monté ou fixé sur la couronne dentée 12.

La couronne dentée 12 est par exemple guidée sur un bâti 50 du mouvement à l'aide de galets 51, notamment trois galets 51 montés sur le bâti.

L'entraînement du disque 2 par la roue 5 se fait donc via un système de transmission 90 en aval des roues 5, 8 et 9.

Le système horloger 90 de transmission comprend :
- un premier mobile 10 comprenant une première denture 10a ;
- un deuxième mobile 11 comprenant une deuxième denture 11a, engrenant avec le premier mobile et destiné à être entraîné par le premier mobile ; et
- un troisième mobile 14 comprenant une troisième denture 14a, destiné à engrener avec le deuxième mobile et destiné à être entraîné par le deuxième mobile.

L'engrenage de la première denture avec la deuxième denture est irréversible et l'engrenage de la troisième denture avec la deuxième denture est irréversible.

Par « l'engrenage de la première denture avec la deuxième denture est irréversible », nous entendons que l'engrenage, en particulier les dentures, est tel que le premier mobile peut entraîner le deuxième mobile dans les deux sens et tel que le deuxième mobile ne peut entraîner le premier mobile que dans un sens.

Par « l'engrenage de la troisième denture avec la deuxième denture est irréversible », nous entendons que l'engrenage, en particulier les dentures, est tel que le troisième mobile pourrait entraîner le deuxième mobile dans les deux sens et tel que le deuxième mobile ne peut entraîner le troisième mobile que dans un sens.

En outre, les dentures sont telles que le sens dans lequel le deuxième mobile peut entraîner le premier mobile est opposé au sens dans lequel le deuxième mobile peut entraîner le troisième mobile.

En conséquence de cette construction, lorsque les deuxième et troisième dentures sont engrenées, le deuxième mobile ne peut mener ni le premier mobile, ni le troisième mobile à moins d'être mené par l'un des premier et troisième mobile.

Comme vu précédemment, le deuxième mobile est un mobile auquel est solidarisé, notamment par engrenage, l'élément d'indication d'une information horaire ou d'une information dérivée de l'heure, notamment l'élément d'indication des minutes.

Pour réaliser ces irréversibilités, la première denture comprend des dents à profils asymétriques et/ou la troisième denture comprend des dents à profils asymétriques. Par profil « asymétrique », on entend que chaque dent présente un premier flanc et un deuxième flanc, les premier et deuxième flancs étant non symétriques relativement à un rayon du premier mobile, respectivement du troisième mobile, passant par le sommet de la dent.

De préférence, la deuxième denture comprend des dents à profils symétriques. La deuxième denture est par exemple une denture à profil normalisé. Ceci permet d'assurer que le premier mobile est apte à entraîner le deuxième mobile dans deux sens de rotation.

Le premier mobile 10 est pivoté autour d'un premier axe 10b sur le bâti 50.

Le deuxième mobile 11 est pivoté autour d'un deuxième axe 11b sur le bâti 50.

Le troisième mobile 14 est pivoté autour d'un troisième axe 14b sur un élément déplaçable 20 relativement au bâti 50. Le troisième mobile est monté fou. Une légère friction résistant à la rotation du troisième mobile peut exister.

L'élément déplaçable est par exemple une bascule pivotée autour d'un quatrième axe 20b sur le bâti 50.

L'élément déplaçable est avantageusement déplaçable entre une première position dans laquelle les deuxième et troisième dentures engrènent et une deuxième position dans laquelle les deuxième et troisième dentures n'engrènent pas. La première position est de préférence définie par une première butée 21 contre laquelle l'élément déplaçable vient en contact en première position. La deuxième position est de préférence définie par une deuxième butée 22 contre laquelle l'élément déplaçable vient en contact en deuxième position.

Avantageusement, le système comprend encore un élément de sélection et/ou un élément de correction. L'élément déplaçable est alors de préférence agencé de sorte à être déplacé en fonction de l'actionnement de l'élément de sélection et/ou de l'élément de correction. Ainsi, de manière avantageuse, l'élément déplaçable est déplacé en deuxième position lorsque l'élément de sélection d'une correction de l'heure est activé ou lorsque l'élément de correction de l'heure est activé. De plus, l'élément déplaçable peut être déplacé en première position lorsque l'élément de sélection d'une correction de l'heure n'est plus activé ou lorsque l'élément de correction de l'heure n'est plus activé.

L'élément de sélection et/ou l'élément de correction peut comprendre une tige 99.

En particulier, le déplacement de l'élément déplaçable 20 peut être commandé via un mécanisme à tirette 98 piloté par une tige 99 (représentés schématiquement sur la figure 8).

Un mode d'exécution d'un procédé de fonctionnement de la pièce d'horlogerie 200 ou du mouvement 100 ou du système de transmission est décrit ci-après.

On suppose le système de transmission initialement dans la configuration représentée sur la figure 8. Dans cette configuration, le premier mobile 10 tourne dans le sens antihoraire et entraîne le deuxième mobile dans le sens horaire. Le deuxième mobile entraîne quant à lui le troisième mobile dans le sens antihoraire. Dans cette configuration, des flancs opposés de la deuxième denture sont en contact d'une part avec le premier mobile et d'autre part avec le troisième mobile.

Si le deuxième mobile est soumis à une accélération tendant à le faire tourner dans le sens horaire, il se produit un arcboutement entre les première et deuxième dentures et le deuxième mobile est empêché de tourner.

Si le deuxième mobile est soumis à une accélération tendant à le faire tourner dans le sens antihoraire, il se produit un arcboutement entre les deuxième et troisième dentures et le deuxième mobile est empêché de tourner.

Les dents des première et troisième dentures sont agencées et/ou dimensionnées de sorte qu'au moins une dent de la première denture se trouve positionnée à moindre jeu entre deux dents consécutives ou voisines de la deuxième denture et de sorte qu'au moins une dent de la troisième denture se trouve positionnée à moindre jeu entre deux autres dents consécutives ou voisines de la deuxième denture. Par exemple, le jeu est tel que l'ébat angulaire du deuxième mobile autour du deuxième axe 11b entre deux blocages dans des directions opposées est inférieur ou égal à 10°, voire inférieur ou égal à 6°, voire inférieur ou égal à 4°. Il s'ensuit que l'ébat angulaire de la couronne dentée 12, et donc l'ébat de l'élément 2 indiquant des informations horaires ou dérivées de l'heure, autour de son axe de rotation entre deux blocages dans des directions opposées est inférieur ou égal à 3°, voire inférieur ou égal à 1.8°, voire inférieur ou égal à 1.2°. Du fait de cet agencement des dentures, lors d'une sollicitation du deuxième mobile due à une accélération, il se produit un arcboutement au niveau du contact avec le premier mobile ou avec le troisième mobile qui immobilise le deuxième mobile. Cet arcboutement suite à un rattrapage du jeu mentionné précédemment. Vu la valeur du jeu, le déplacement est imperceptible pour l'utilisateur. De plus, cet arcboutement immobilise le deuxième mobile et évite des déplacements qui pourraient sinon être transmis par les roues 5, 8, 9 et 10 et qui pourraient vaincre le couple de friction au niveau de la chaussée.

On déplace l'élément déplaçable de la première position dans laquelle les deuxième et troisième dentures engrènent à la deuxième position dans laquelle les deuxième et troisième dentures n'engrènent pas. Ce déplacement est réalisé par action d'un élément de sélection ou d'un élément de correction. Le système de transmission se trouve alors dans la configuration représentée sur la figure 9.

Dans cette configuration, on tourne le premier mobile 10 dans le sens horaire et antihoraire pour corriger l'indication de l'heure.

On déplace ensuite l'élément déplaçable de la deuxième position à la première position. Ce déplacement est réalisé par action d'un élément de sélection ou d'un élément de correction. Le système de transmission se trouve alors dans la configuration représentée à la figure 8.

Dans le mode de réalisation décrit, l'élément d'indication d'une information horaire ou dérivée de l'heure est un mobile d'indication des minutes. Alternativement, l'élément d'indication d'une information horaire ou dérivée de l'heure peut notamment être un élément d'indication des secondes.

Dans le mode de réalisation décrit, l'élément d'indication d'une information horaire ou dérivée de l'heure est un disque. Alternativement, l'élément d'indication d'une information horaire ou dérivée de l'heure peut notamment être une aiguille.

Selon l'invention telle que revendiquée dans le jeu de revendications annexé, le troisième mobile est pivoté sur l'élément déplaçable. Alternativement, selon un mode de réalisation proche de l'invention, le troisième mobile peut être pivoté directement sur le bâti. Dans ce cas, les deuxième et troisième mobiles restent engrenés en permanence et la correction de l'indication horaire ne peut être réalisée que dans le sens horaire.

Tous autres types de dentures que celles décrites peuvent être utilisées pour réaliser les première, deuxième et troisième dentures pourvu qu'ils permettent de réaliser les irréversibilités décrites plus haut.

Le système de transmission a été décrit dans une application d'affichage d'une information horlogère. Il peut néanmoins être utilisé pour toute application où il est nécessaire d'assurer une irréversibilité de l'entraînement réalisé par le système de transmission.

## Revendications

1. Procédé de fonctionnement d'un système horloger (90) de transmission comprenant :
- un bâti (50),
- un premier mobile (10) comprenant une première denture (10a),
- un deuxième mobile (11) comprenant une deuxième denture (11a), engrenant avec le premier mobile et destiné à être entraîné par le premier mobile, et
- un troisième mobile (14) comprenant une troisième denture (14a), destiné à engrener avec le deuxième mobile et destiné à être entraîné par le deuxième mobile,
- l'engrenage de la première denture avec la deuxième denture étant irréversible, le premier mobile pouvant entraîner le deuxième mobile dans les deux sens et le deuxième mobile ne pouvant entraîner le premier mobile que dans un sens, et
- l'engrenage de la troisième denture avec la deuxième denture étant irréversible, le troisième mobile pouvant entraîner le deuxième mobile dans les deux sens et le deuxième mobile ne pouvant entraîner le troisième mobile que dans un sens,
le premier mobile étant pivoté autour d'un premier axe (10b) sur le bâti, le deuxième mobile étant pivoté autour d'un deuxième axe (11b) sur le bâti et le troisième mobile étant pivoté autour d'un troisième axe (14b) sur un élément déplaçable (20) relativement au bâti,
ou procédé de fonctionnement d'un mécanisme horloger comprenant un tel système horloger ou procédé de fonctionnement d'une pièce d'horlogerie comprenant un tel système horloger, le procédé comprenant les étapes suivantes :
- déplacer l'élément déplaçable d'une première position dans laquelle les deuxième et troisième dentures engrènent à une deuxième position dans laquelle les deuxième et troisième dentures n'engrènent pas ;
- corriger une indication horlogère par rotation du deuxième mobile dans un premier sens et dans un deuxième sens ;
- déplacer l'élément déplaçable de la deuxième position à la première position.

2. Procédé selon la revendication 1, **caractérisé en ce que** la première denture comprend des dents à profils asymétriques et/ou la troisième denture comprend des dents à profils asymétriques.

3. Procédé selon l'une des revendications précédentes, **caractérisé en ce que** la deuxième denture comprend des dents à profils symétriques.

4. Procédé selon l'une des revendications précédentes, **caractérisé en ce que** le deuxième mobile est un mobile auquel est solidarisé, en particulier solidarisé par engrenage, un élément (2) d'indication d'une information horaire ou d'une information dérivée de l'heure, notamment un mobile des minutes auquel est solidarisé un élément d'indication des minutes ou un mobile des secondes auquel est solidarisé un élément d'indication des secondes.

5. Procédé selon l'une des revendications précédentes, **caractérisé en ce que** l'élément déplaçable est une bascule pivotée autour d'un quatrième axe (20b) sur le bâti.

6. Procédé selon l'une des revendications précédentes, **caractérisé en ce que** l'élément déplaçable est déplaçable entre une première position dans laquelle les deuxième et troisième dentures engrènent et une deuxième position dans laquelle les deuxième et troisième dentures n'engrènent pas.

7. Procédé selon l'une des revendications précédentes, **caractérisé en ce que** le système comprend un élément de sélection et/ou un élément de correction, l'élément déplaçable étant agencé de sorte à être déplacé en fonction de l'actionnement de l'élément de sélection et/ou de l'élément de correction.

8. Système horloger (90) de transmission comprenant :
- un premier mobile (10) comprenant une première denture (10a) ;
- un deuxième mobile (11) comprenant une deuxième denture (11a), engrenant avec le premier mobile et destiné à être entraîné par le premier mobile ; et
- un troisième mobile (14) comprenant une troisième denture (14a), destiné à engrener avec le deuxième mobile et destiné à être entraîné par le deuxième mobile ;
l'engrenage de la première denture avec la deuxième denture étant irréversible, le premier mobile pouvant entraîner le deuxième mobile dans les deux sens et le deuxième mobile ne pouvant entraîner le premier mobile que dans un sens, et
l'engrenage de la troisième denture avec la deuxième denture étant irréversible, le troisième mobile pouvant entraîner le deuxième mobile dans les deux sens et le deuxième mobile ne pouvant entraîner le troisième mobile que dans un sens,
le système comprenant un bâti (50), le premier mobile étant est pivoté autour d'un premier axe (10b) sur le bâti, le deuxième mobile étant est pivoté autour d'un deuxième axe (11b) sur le bâti et le troisième mobile étant pivoté autour d'un troisième axe (14b) sur un élément déplaçable (20) relativement au bâti.

9. Système de transmission selon la revendication précédente, **caractérisé en ce que** la première denture comprend des dents à profils asymétriques et/ou la troisième denture comprend des dents à profils asymétriques.

10. Système de transmission selon l'une des revendications 8 et 9, **caractérisé en ce que** la deuxième denture comprend des dents à profils symétriques.

11. Système de transmission selon l'une des revendications 8 à 10, **caractérisé en ce que** le deuxième mobile est un mobile auquel est solidarisé, en particulier solidarisé par engrenage, un élément (2) d'indication d'une information horaire ou d'une information dérivée de l'heure, notamment un mobile des minutes auquel est solidarisé un élément d'indication des minutes ou un mobile des secondes auquel est solidarisé un élément d'indication des secondes.

12. Système de transmission selon l'une des revendications 8 à 11, **caractérisé en ce que** l'élément déplaçable est une bascule pivotée autour d'un quatrième axe (20b) sur le bâti.

13. Système de transmission selon l'une des revendications 8 à 12, **caractérisé en ce que** l'élément déplaçable est déplaçable entre une première position dans laquelle les deuxième et troisième dentures engrènent et une deuxième position dans laquelle les deuxième et troisième dentures n'engrènent pas.

14. Système de transmission selon l'une des revendications 8 à 13, **caractérisé en ce que** le système comprend un élément de sélection et/ou un élément de correction, l'élément déplaçable étant agencé de sorte à être déplacé en fonction de l'actionnement de l'élément de sélection et/ou de l'élément de correction.

15. Mécanisme horloger (100), notamment mouvement horloger, en particulier mouvement horloger mécanique, comprenant un système (90) selon l'une des revendications 8 à 14.

16. Pièce d'horlogerie (200), notamment montre bracelet, comprenant un mécanisme selon la revendication précédente et/ou un système selon l'une des revendications 8 à 14.

## Patentansprüche

1. Verfahren zum Betreiben eines zeitmessenden Übertragungssystems (90), umfassend:
- eine Einfassung (50),
- einen ersten Trieb (10), umfassend eine erste Verzahnung (10a),
- einen zweiten Trieb (11), umfassend eine zweite Verzahnung (11a), der mit dem ersten Trieb in Eingriff steht und dazu bestimmt ist, von dem ersten Trieb angetrieben zu werden, und
- einen dritten Trieb (14), umfassend eine dritte Verzahnung (14a), der dazu bestimmt ist, mit dem zweiten Trieb in Eingriff zu stehen und dazu bestimmt ist, von dem zweiten Trieb angetrieben zu werden,
- wobei der Eingriff der ersten Verzahnung mit der zweiten Verzahnung nicht umkehrbar ist, wobei der erste Trieb den zweiten Trieb in beide Richtungen antreiben kann und der zweite Trieb den ersten Trieb nur in eine Richtung antreiben kann, und
- wobei der Eingriff der dritten Verzahnung mit der zweiten Verzahnung nicht umkehrbar ist, wobei der dritte Trieb den zweiten Trieb in beide Richtungen antreiben kann und der zweite Trieb den dritten Trieb nur in eine Richtung antreiben kann,
wobei der erste Trieb um eine erste Achse (10b) auf der Einfassung schwenkbar ist, der zweite Trieb um eine zweite Achse (11b) auf der Einfassung schwenkbar ist und der dritte Trieb um eine dritte Achse (14b) auf einem relativ zu der Einfassung beweglichen Element (20) schwenkbar ist,
oder Verfahren zum Betreiben eines zeitmessenden Mechanismus, umfassend ein solches zeitmessendes System oder Verfahren zum Betreiben eines zeitmessenden Teils, umfassend ein solches zeitmessendes System, das Verfahren umfassend die folgenden Schritte:
- Bewegen des beweglichen Elements aus einer ersten Position, in der die zweite und die dritte Verzahnung in Eingriff stehen, in eine zweite Position, in der die zweite und die dritte Verzahnung nicht in Eingriff stehen;
- Korrigieren einer zeitmessenden Anzeige durch Drehen des zweiten Triebs in eine erste Richtung und in eine zweite Richtung;
- Bewegen des beweglichen Elements aus der zweiten Position in die erste Position.

2. Verfahren nach Anspruch 1, **dadurch gekennzeichnet, dass** die erste Verzahnung Zähne mit asymmetrischen Profilen umfasst und/oder die dritte Verzahnung Zähne mit asymmetrischen Profilen umfasst.

3. Verfahren nach einem der vorhergehenden Ansprüche, **dadurch gekennzeichnet, dass** die zweite Verzahnung Zähne mit symmetrischen Profilen umfasst.

4. Verfahren nach einem der vorhergehenden Ansprüche, **dadurch gekennzeichnet, dass** der zweite Trieb ein Trieb ist, mit dem, insbesondere durch Eingriff fest verbunden, ein Element (2) zur Anzeige einer Zeitinformation oder einer von der Zeit abgeleiteten Information fest verbunden ist, insbesondere ein Minutentrieb, mit dem ein Element zur Anzeige der Minuten fest verbunden ist, oder ein Sekundentrieb, mit dem ein Element zur Anzeige der Sekunden fest verbunden ist.

5. Verfahren nach einem der vorhergehenden Ansprüche, **dadurch gekennzeichnet, dass** das bewegliche Element eine Wippe ist, die um eine vierte Achse (20b) auf der Einfassung geschwenkt wird.

6. Verfahren nach einem der vorhergehenden Ansprüche, **dadurch gekennzeichnet, dass** das bewegliche Element zwischen einer ersten Position, in der die zweite und die dritte Verzahnung in Eingriff stehen, und einer zweiten Position, in der die zweite und die dritte Verzahnung nicht in Eingriff stehen, beweglich ist.

7. Verfahren nach einem der vorhergehenden Ansprüche, **dadurch gekennzeichnet, dass** das System ein Auswahlelement und/oder ein Korrekturelement umfasst, wobei das bewegliche Element so angeordnet ist, dass es in Abhängigkeit von der Betätigung des Auswahlelements und/oder des Korrekturelements bewegt wird.

8. Zeitmessendes Übertragungssystem (90), umfassend:
- einen ersten Trieb (10), umfassend eine erste Verzahnung (10a);
- einen zweiten Trieb (11), umfassend eine zweite Verzahnung (11a), der mit dem ersten Trieb in Eingriff steht und dazu bestimmt ist, von dem ersten Trieb angetrieben zu werden, und
- einen dritten Trieb (14), umfassend eine dritte Verzahnung (14a), der dazu bestimmt ist, mit dem zweiten Trieb in Eingriff zu stehen und dazu bestimmt ist, von dem zweiten Trieb angetrieben zu werden,
wobei der Eingriff der ersten Verzahnung mit der zweiten Verzahnung nicht umkehrbar ist, wobei der erste Trieb den zweiten Trieb in beide Richtungen antreiben kann und der zweite Trieb den ersten Trieb nur in eine Richtung antreiben kann, und
wobei der Eingriff der dritten Verzahnung mit der zweiten Verzahnung nicht umkehrbar ist, wobei der dritte Trieb den zweiten Trieb in beide Richtungen antreiben kann und der zweite Trieb den dritten Trieb nur in eine Richtung antreiben kann,
das System umfassend eine Einfassung (50), wobei der erste Trieb um eine erste Achse (10b) auf der Einfassung schwenkbar ist, der zweite Trieb um eine zweite Achse (11b) auf der Einfassung schwenkbar ist und der dritte Trieb um eine dritte Achse (14b) auf einem relativ zu der Einfassung beweglichen Element (20) schwenkbar ist.

9. Übertragungssystem nach dem vorhergehenden Anspruch, **dadurch gekennzeichnet, dass** die erste Verzahnung Zähne mit asymmetrischen Profilen umfasst und/oder die dritte Verzahnung Zähne mit asymmetrischen Profilen umfasst.

10. Übertragungssystem nach einem der Ansprüche 8 und 9, **dadurch gekennzeichnet, dass** die zweite Verzahnung Zähne mit symmetrischen Profilen umfasst.

11. Übertragungssystem nach einem der Ansprüche 8 bis 10, **dadurch gekennzeichnet, dass** der zweite Trieb ein Trieb ist, mit dem, insbesondere durch Eingriff fest verbunden, ein Element (2) zur Anzeige einer Zeitinformation oder einer von der Zeit abgeleiteten Information fest verbunden ist, insbesondere ein Minutentrieb, mit dem ein Element zur Anzeige der Minuten fest verbunden ist, oder ein Sekundentrieb, mit dem ein Element zur Anzeige der Sekunden fest verbunden ist.

12. Übertragungssystem nach einem der Ansprüche 8 bis 11, **dadurch gekennzeichnet, dass** das bewegliche Element eine Wippe ist, die um eine vierte Achse (20b) auf der Einfassung geschwenkt wird.

13. Übertragungssystem nach einem der Ansprüche 8 bis 12, **dadurch gekennzeichnet, dass** das bewegliche Element zwischen einer ersten Position, in der die zweite und die dritte Verzahnung in Eingriff stehen, und einer zweiten Position, in der die zweite und die dritte Verzahnung nicht in Eingriff stehen, beweglich ist.

14. Übertragungssystem nach einem der Ansprüche 8 bis 13, **dadurch gekennzeichnet, dass** das System ein Auswahlelement und/oder ein Korrekturelement umfasst, wobei das bewegliche Element so angeordnet ist, dass es in Abhängigkeit von der Betätigung des Auswahlelements und/oder des Korrekturelements bewegt wird.

15. Zeitmessender Mechanismus (100), insbesondere zeitmessendes Uhrwerk, insbesondere zeitmessendes mechanisches Uhrwerk, umfassend ein System (90) nach einem der Ansprüche 8 bis 14.

16. Zeitmessendes Teil (200), insbesondere Armbanduhr, umfassend einen Mechanismus nach dem vorhergehenden Anspruch und/oder ein System nach einem der Ansprüche 8 bis 14.

## Claims

1. A method for operating a timepiece transmission system comprising:
- a frame (50),
- a first mobile (10) comprising a first toothset (10a);
- a second mobile (11) comprising a second toothset (11a), said second mobile meshing with the first mobile and being intended to be driven by the first mobile; and
- a third mobile (14) comprising a third toothset (14a), said third mobile being intended to mesh with the second mobile and intended to be driven by the second mobile;
the meshing of the first toothset with the second toothset being irreversible, the first mobile being able to drive the second mobile in both directions and the second mobile being able to drive the first mobile only in one direction, and
the meshing of the third toothset with the second toothset being irreversible, the third mobile being able to drive the second mobile in both directions and the second mobile being able to drive the third mobile only in one direction,
the first mobile being pivoted about a first staff (10b) on the frame, the second mobile being pivoted about a second staff (11b) on the frame, and the third mobile being pivoted about a third staff (14b) on an element (20) that is movable relative to the frame,
or an operating method of timepiece mechanism comprising such a timepiece system or an operating method of timepiece comprising such a timepiece system,
the method comprising the following steps:
- moving the movable element from a first position, in which the second and third toothsets mesh, to a second position, in which the second and third toothsets do not mesh;
- correcting a timepiece indication by rotating the second mobile in a first direction and in a second direction,
- moving the movable element from the second position to the first position.

2. The method as claimed in claim 1, wherein the first toothset comprises teeth with asymmetric profiles and/or the third toothset comprises teeth with asymmetric profiles.

3. The method as claimed in either of the preceding claims, wherein the second toothset comprises teeth with symmetric profiles.

4. The method as claimed in one of the preceding claims, wherein the second mobile is a mobile to which an element (2) for indicating an item of time information or an item of information derived from the time is secured, in particular secured by meshing, in particular a minutes mobile to which an element for indicating minutes is secured or a seconds mobile to which an element for indicating seconds is secured.

5. The method as claimed in one of the preceding claims, wherein the movable element is a lever pivoted about a fourth staff (20b) on the frame.

6. The method as claimed in one of the preceding claims, wherein the movable element is movable between a first position, in which the second and third toothsets mesh, and a second position, in which the second and third toothsets do not mesh.

7. The method as claimed in one of the preceding claims, wherein the system comprises a selection element and/or a correction element, the movable element being arranged so as to be moved depending on the actuation of the selection element and/or of the correction element.

8. A timepiece transmission system (90) comprising:
- a first mobile (10) comprising a first toothset (10a);
- a second mobile (11) comprising a second toothset (11a), said second mobile meshing with the first mobile and being intended to be driven by the first mobile; and
- a third mobile (14) comprising a third toothset (14a), said third mobile being intended to mesh with the second mobile and intended to be driven by the second mobile;
the meshing of the first toothset with the second toothset being irreversible and the meshing of the third toothset with the second toothset being irreversible
the meshing of the first toothset with the second toothset being irreversible, the first mobile being able to drive the second mobile in both directions and the second mobile being able to drive the first mobile only in one direction, and
the meshing of the third toothset with the second toothset being irreversible, the third mobile being able to drive the second mobile in both directions and the second mobile being able to drive the third mobile only in one direction,
the system comprising a frame (50), the first mobile being pivoted about a first staff (10b) on the frame, the second mobile being pivoted about a second staff (11b) on the frame, and the third mobile being pivoted about a third staff (14b) on an element (20) that is movable relative to the frame.

9. The transmission system as claimed in the preceding claim, wherein the first toothset comprises teeth with asymmetric profiles and/or the third toothset comprises teeth with asymmetric profiles.

10. The transmission system as claimed in either of claims 8 and 9, wherein the second toothset comprises teeth with symmetric profiles.

11. The transmission system as claimed in one of the claims 8 to 10, wherein the second mobile is a mobile to which an element (2) for indicating an item of time information or an item of information derived from the time is secured, in particular secured by meshing, in particular a minutes mobile to which an element for indicating minutes is secured or a seconds mobile to which an element for indicating seconds is secured.

12. The transmission system as claimed in one of claims 8 to 11, wherein the movable element is a lever pivoted about a fourth staff (20b) on the frame.

13. The transmission system as claimed in one of claims 8 to 12, wherein the movable element is movable between a first position, in which the second and third toothsets mesh, and a second position, in which the second and third toothsets do not mesh.

14. The transmission system as claimed in one of claims 8 to 13, wherein the system comprises a selection element and/or a correction element, the movable element being arranged so as to be moved depending on the actuation of the selection element and/or of the correction element.

15. A timepiece mechanism (100), in particular a timepiece movement, in particular a mechanical timepiece movement, comprising a system (90) as claimed in one of claims 8 to 14.

16. A timepiece (200), in particular a wristwatch, comprising a mechanism as claimed in the preceding claim and/or a system as claimed in one of claims 8 to 14.
